# EUROPÄISCHE PATENTSCHRIFT

(11) **EP 1 441 815 B1**
(45) Veröffentlichungstag und Bekanntmachung des Hinweises auf die Patenterteilung: **20.01.2010**
(21) Anmeldenummer: 02751017.1
(22) Anmeldetag: 12.06.2002
(51) Int. Cl.: A62C 3/16

(54) **BRANDSCHUTZ- UND BRANDLÖSCHEINRICHTUNG FÜR WASSERFÜHRENDE HAUSHALTGERÄTE**
FIRE PROTECTION AND FIRE EXTINCTION SYSTEM FOR WATER-BASED DOMESTIC APPLIANCES
DISPOSITIF DE PROTECTION CONTRE DES INCENDIES ET D'EXTINCTION DE FEU CON U POUR DES APPAREILS MENAGERS A CIRCULATION D'EAU

(30) Priorität: 26.06.2001 DE 10130605
(43) Veröffentlichungstag der Anmeldung: 04.08.2004
(73) Patentinhaber: BSH Bosch und Siemens Hausgeräte GmbH, 81739 München (DE)
(72) Erfinder: JERG, Helmut, 89537 Giengen (DE)
(86) Internationale Anmeldenummer: PCT/EP2002/006471
(87) Internationale Veröffentlichungsnummer: WO 2003/002206

(56) Entgegenhaltungen:
- DE-A- 3 809 754
- DE-U- 29 901 776
- PATENT ABSTRACTS OF JAPAN vol. 1999, no. 13, 30. November 1999 (1999-11-30) & JP 11 216294 A (SHARP CORP), 10. August 1999 (1999-08-10)
- PATENT ABSTRACTS OF JAPAN vol. 1999, no. 03, 31. März 1999 (1999-03-31) & JP 10 314491 A (LG ELECTRON INC), 2. Dezember 1998 (1998-12-02)

## Beschreibung

Die Erfindung betrifft eine Brandschutz- und Brandlöscheinrichtung für wasserführende Haushaltgeräte.

Haushaltgeräte, die mehrere Stromverbraucher, wie beispielsweise Motoren, Heizungen etc. aufweisen unterliegen üblicherweise keiner individuellen Überprüfung ihrer elektrischen Sicherheit. Zur Vermeidung von Beschädigungen des Haushaltgerätes in Folge von Überspannung weisen Haushaltgeräte regelmäßig Sicherungseinrichtungen auf, die beispielsweise einen in Porzellan oder Keramik eingebrachten Sicherungsstift aufweisen, der bei Erreichen einer bestimmten Stromstärke durchglüht und so das Haushaltgerät vor weiterem Schaden bewahrt, insbesondere Schwelbrände oder dergleichen.

Da bei der Herstellung von elektrischen Geräten für den Haushalt auch entzündbare und entflammbare Werkstoffe verwendet werden, kann ein erhöhtes Risiko bestehen, dass diese Werkstoffe bei einem Kurzschluß oder einem Verschleiß von elektrischen Leitern in Brand geraten. Zum Löschen dieser so entstandener Brände ist aus der DE 38 09 754 A1 eine Vorrichtung mit einem Behälter für einen Feuerlöschstoff bekannt, der sich in Anwesenheit einer Flamme oder beim Ansteigen der Umgebungstemperatur bis über einen Grenzwert hinaus selbsttätig öffnet, um den Feuerlöschstoff mittelbar oder unmittelbar auf die feuergefährdeten bzw. zu schützenden Partien des Gerätes auszugießen. Hierbei kann z.B. die Anordnung so getroffen sein, dass die Behälter, vorzugsweise mehrere, jeweils Feuerlöschstoff enthaltende Zellen besitzen, die zweckmäßigerweise im Bodenbereich Bohrungen besitzen, die von einer Schutzhülle oder einem z.B. membranartigen Häutchen abgeschlossen sind, die bzw. das bei einer vorbestimmten Temperatur zum Öffnen der Bohrungen zerstört wird und hierbei den Feuerlöschstoff austreten lässt.

Als nachteilig hat sich bei dieser Vorrichtung erwiesen, dass sich die Bohrungen erst ab einer bestimmten Temperatur öffnen, d.h. erst ab Temperaturen, die die abschließende Membran der Bohrungen schmilzt. Für diesen Schmelzvorgang ist es jedoch notwendig, dass über die Luft eine ausreichend hohe Temperatur übertragen werden muß, so dass am Brandherd bereits eine sehr viel höhere Temperatur vorherrschen muß und folglich erst dann mit dem Löschen begonnen wird, wenn bereits ein gewisser Zerstörungsgrad erreicht ist.

Auch wenn sich im Verhältnis zu einer Zerstörung mehrerer Haushaltgeräte, beispielsweise in der Küche, der Verlust eines einzelnen Haushaltgerätes als verhältnismäßig gering erweist, so ist es dennoch wünschenswert auch dieses Haushaltgerät, sofern möglich, vor einer Totalzerstörung zu bewahren. Da die Vorrichtung gemäß DE 38 09 754 A1 jedoch erst bei einer bereits stattgefundenen Teilzerstörung der Elektrik Einsatz findet, ist bereits ein wesentlicher Schaden bei diesem elektrischen Haushaltgerät entstanden.

Aufgabe der vorliegenden Erfindung ist es daher, eine Brandschutz- und Brandlöscheinrichtung für ein wasserführendes Haushaltgerät bereitzustellen, welche bereits zu Beginn einer Fehlfunktion mit potentieller Brandfolge für das Haushaltgerät Maßnahmen ergreift, um sowohl das Haushaltgerät vor weiterem Schaden zu schützen, als auch einer Brandgefahr vorzubeugen und einen entstandenen Brand zu löschen.

Erfindungsgemäß wird diese Aufgabe durch eine Brandschutz- und Brandlöscheinrichtung mit den Merkmalen gemäß Anspruch 1 gelöst. Vorteilhafte Ausgestaltungen der vorliegenden Erfindung sind in den Unteransprüchen gekennzeichnet.

Mit der erfindungsgemäßen Brandschutz- und Brandlöscheinrichtung für wasserführende Haushaltgeräte wird ein Ausbreiten von Schwelbränden, die von elektrischen Fehlern ausgehen, vermieden, da die bei einem Schwelbrand entstehenden Gase durch den Gassensor detektiert werden und ab einer gewissen Menge eines Leitgases, beispielsweise Kohlenmonoxyd (CO) und/oder Chlor (CI) innerhalb des Haushaltgerätes ein Signal erzeugt wird, welches zu einem Abschalten der elektrischen Versorgung innerhalb des Haushaltgerätes, sowie zu einer Aktivierung einer Wassersprühanlage zum Löschen im Inneren des Haushaltgeräts führt.

Mit der erfindungsgemäßen Brandschutz- und Brandlöscheinrichtung für wasserführende Haushaltgeräte wird erreicht, dass ein Schwelbrand, ein offener Brand oder Rauch erkannt wird und das wasserführende Haushaltgerät unverzüglich vom elektrischen Netz getrennt wird und somit die elektrische Zündenergie für den Brand oder Schwelbrand genommen wird. Bei Ausbruch eines Brandes wird weiterhin die Wassersprühanlage aktiviert, um beispielsweise durch einen Sprühnebel Brände zu löschen.

Bei Verwendung der erfindungsgemäßen Brandschutz- und Brandlöscheinrichtung für wasserführende Haushaltgeräte werden als erste Sicherheitsstufe durch den Gassensor Rauchentwicklungen, die im wesentlichen auf Polyethylen (PE), Polypropylen (PP), Polyamid (PA), Polyvinylchlorid (PVC) oder Polystyrol (PS) zurückzuführen sind, frühzeitig erkannt, da beim Verbrennen dieser Kunststoffe Kohlenmonoxyd (CO) und/oder Chlor (CI) freigesetzt wird. Durch die Netzabschaltung wird ein Übergreifen von Kriechströmen von bzw. zu benachbarten elektrischen Geräten verhindert, die sich im selben Stromkreis befinden. In einer zweiten Stufe wird die Wassersprühanlage aktiviert und beispielsweise ein Sprühnebel oder dergleichen im Innenraum des wasserführenden Haushaltgeräts erzeugt. Zur Vermeidung eines ebenfalls unerwünschten Wasserschadens, der durch die Erzeugung des Sprühnebels entstehen würde, weist das wasserführende Haushaltgeräte eine Bodenwanne auf, die über ein Schwimmerelement ein Ansteigen des in der Bodenwanne aufgefangenen Wassers registriert und bei Erreichen eines vorbestimmten Schaltniveaus den Wasserzulauf für die Wassersprühanlage sperrt. Mit der vorliegenden Erfindung ist eine Brandschutz- und Brandlöscheinrichtung für ein wasserführendes Haushaltgerät bereitgestellt, welche bereits zu Beginn einer Fehlfunktion mit potentieller Brandfolge für das Haushaltgerät Maßnahmen ergreift, um sowohl das Haushaltgerät vor weiterem Schaden zu schützen, als auch einer Brandgefahr vorzubeugen und einen entstandenen Brand zu löschen.

Vorteilhafterweise ist der Gassensor im Bodenbereich und/oder einer Tür des Haushaltgerätes angeordnet.

Nachfolgend wird die erfindungsgemäße Brandschutz- und Brandlöscheinrichtung anhand bevorzugter Ausführungsformen näher erläutert. Es zeigen:
- Figur 1:: einen Schaltplan einer erfindungsgemäßen Brandschutz- und Brandlöschvorrichtung und
- Figur 2:: eine schematische Darstellung eines wasserführenden Haushaltgerätes mit der erfindungsgemäßen Brandschutz- und Brandlöschvorrichtung gemäß Figur 1.

Im folgenden wird die erfindungsgemäße Brandschutz- und Brandlöschvorrichtung für wasserführende Haushaltgeräte am Beispiel einer Geschirrspülmaschine 1 erläutert.

Im Bodenraum der Geschirrspülmaschine 1 ist in dem gezeigten Ausführungsbeispiel ein Gassensor 2 angeordnet, dem eine Gassensorschaltung zugeordnet ist, und über elektrische Leiter mit einem Relais 3, in dem gezeigten Ausführungsbeispiel ein bistabiles Relais 3, so dass bei einem Signal des Gassensors 2 der Hauptstromkreis allpolig unterbrochen wird und die Geschirrspülmaschine 1 stromlos vorliegt. Bei Ansprechen des Gassensors 2 wird das Relais 3 betätigt, so dass alle Bauelemente des Haushaltgeräts 1 vom Netz getrennt werden. Gleichzeitig wird ein Umschaltventil 4 angesprochen, so dass Wasser in eine Ringleitung 5 einströmen kann. Die Ringleitung 5 ist vorteilhafterweise so im Inneren des Haushaltgeräts angeordnet, dass alle brennbaren Werkstoffe durch einen erzeugten Sprühnebel benetzt werden können. Zweckmäßigerweise ist die Ringleitung 5 als unbrennbare Leitung ausgebildet und an alle gefährdeten Bauelemente geführt, wobei an den kritischen Stellen Düsen in der Ringleitung 5 vorgesehen sind, durch die Wasser oder Wassernebel austreten kann. Durch die Ringleitung 5 wird solange Wasser versprüht bis ein vorbestimmtes Schaltniveau in der Bodenwanne 6 (siehe Figur 2) erreicht ist und ein darin angeordneter Schwimmer 7 ein Absperrventil 8, welches die Wasserzufuhr zum Haushaltgerät regelt, (in Figur 2 gepunktet angedeutet) absperrt. In besonders vorteilhafter Weise sind Aggregate wie Pumpen P, Heizungen oder Wärmetauscher usw. oberhalb des vorbestimmten Schaltniveaus angeordnet, um so den etwaigen Wasserschaden möglichst gering zu halten.

Mit der vorliegenden Erfindung ist eine Brandschutz- und Brandlöscheinrichtung für ein wasserführendes Haushaltgerät 1 bereitgestellt, welche bereits zu Beginn einer Fehlfunktion mit potentieller Brandfolge für das Haushaltgerät 1 Maßnahmen ergreift, um sowohl das Haushaltgerät 1 vor weiterem Schaden zu schützen, als auch einer Brandgefahr vorzubeugen und einen entstandenen Brand zu löschen.

## Patentansprüche

1. Brandschutz- und Brandlöscheinrichtung für wasserführende Haushaltgeräte (1) bestehend aus wenigstens einem Gassensor (2) mit Gassensorschaltung und wenigstens einer Wassersprühanlage, wobei der wenigstens eine Gassensor (2) ab einer gewissen Menge eines Leitgases innerhalb des Haushaltgeräts (1) ein Signal erzeugt, welches ebenfalls zu einem Abschalten der elektrischen Versorgung des Haushaltgeräts (1) führt und die wenigstens eine Wassersprühanlage zum Löschen eines Brandes aktiviert.

2. Brandschutz- und Brandlöscheinrichtung nach Anspruch 1, **dadurch gekennzeichnet, dass** der wenigstens eine Gassensor (2) ab einer gewissen Menge eines Leitgases innerhalb des Haushaltgeräts (1) ein Signal erzeugt, welches ebenfalls zu einem allpoligen Abschalten der elektrischen Versorgung des Haushaltgeräts (1) führt.

3. Brandschutz- und Brandlöscheinrichtung nach Anspruch 1 oder 2, **dadurch gekennzeichnet, dass** der Gassensor (2) im Bodenbereich des Haushaltgeräts (1) angeordnet ist.

4. Brandschutz- und Brandlöscheinrichtung nach Anspruch 1, **dadurch gekennzeichnet, dass** die wenigstens eine Wassersprühanlage mit einer Ringleitung (5) versehen ist.

5. Brandschutz- und Brandlöscheinrichtung nach Anspruch 4, **dadurch gekennzeichnet, dass** in einer Bodenwanne (6) ein Schimmerelement (7) vorgesehen ist, das bei einem vorbestimmten Schaltniveau in der Bodenwanne (6) ein Absperrventil (8) sperrt.

## Claims

1. Fire-inhibiting and fire-extinguishing equipment for water-conducting domestic appliances (1), consisting of at least one gas sensor (2) with gas sensor circuit and at least one water spray installation, wherein the at least one gas sensor (2) from a certain amount of a guide gas within the domestic appliance (1) generates a signal for which equally leads to a switching-off of the electrical power supply of the domestic appliance (1) and activates the at least one water spray installation for extinguishing a fire.

2. Fire-inhibiting and fire-extinguishing equipment according to claim 1, **characterised in that** the at least one gas sensor (2) from a certain amount of a guide gas within the domestic appliance (1) generates a signal which equally leads to an allpole switching-off of the electrical power supply of the domestic appliance (1).

3. Fire-inhibiting and fire-extinguishing equipment according to claim 1 or 2, **characterised in that** the gas sensor (2) is arranged in the base region of the domestic appliance (1).

4. Fire-inhibiting and fire-extinguishing equipment according to claim 1, **characterised in that** the at least one water spray installation is provided with a ring duct (5).

5. Fire-inhibiting and fire-extinguishing equipment according to claim 4, **characterised in that** a float element (7) is provided in a base sump (6) and at a predetermined switching level in the base sump (6) blocks a blocking valve (8).

## Revendications

1. Dispositif de protection contre les incendies et d'extinction de feu pour appareils ménagers (1) conduisant de l'eau, constitué d'au moins un capteur de gaz (2), muni d'un circuit de capteur de gaz, et d'au moins une installation d'arrosage d'eau, l'au moins un capteur de gaz (2) générant un signal à partir d'une certaine quantité d'un gaz dégagé à l'intérieur de l'appareil ménager (1), lequel signal entraîne également un débranchement de l'alimentation électrique de l'appareil ménager (1) et active l'au moins une installation d'arrosage d'eau pour éteindre un feu.

2. Dispositif de protection contre les incendies et d'extinction de feu selon la revendication 1, **caractérisé en ce que** l'au moins un capteur de gaz (2) génère un signal à partir d'une certaine quantité d'un gaz dégagé à l'intérieur de l'appareil ménager (1), lequel signal entraîne un débranchement de tous les pôles de l'alimentation électrique de l'appareil ménager (1).

3. Dispositif de protection contre les incendies et d'extinction de feu selon la revendication 1 ou 2, **caractérisé en ce que** le capteur de gaz (2) est disposé dans la partie de fond de l'appareil ménager (1).

4. Dispositif de protection contre les incendies et d'extinction de feu selon la revendication 1, **caractérisé en ce que** l'au moins une installation d'arrosage d'eau est munie d'une conduite en boucle (5).

5. Dispositif de protection contre les incendies et d'extinction de feu selon la revendication 4, **caractérisé en ce qu'**un élément flotteur (7) est ménagé dans un bac de fond (6), lequel élément flotteur bloque une vanne d'arrêt (8) lors d'un niveau de commutation prédéterminé dans le bac de fond (6).
